# EUROPÄISCHE PATENTSCHRIFT

(11) **EP 0 178 463 B1**
(45) Veröffentlichungstag und Bekanntmachung des Hinweises auf die Patenterteilung: **22.08.1990**
(21) Anmeldenummer: 85111603.8
(22) Anmeldetag: 13.09.1985
(51) Int. Cl.: B02C 13/28

(54) **Rotor für Schlägermühlen**
Rotor for beater mills
Rotor pour broyeurs à batteurs

(30) Priorität: 19.10.1984 DE 3438321
(43) Veröffentlichungstag der Anmeldung: 23.04.1986
(73) Patentinhaber: SALZGITTER MASCHINENBAU GMBH, D-38246 Salzgitter (DE)
(72) Erfinder: Nordemann, Bernhard, D-4400 Münster (DE)

(56) Entgegenhaltungen:
- DE-C- 722 078
- DE-C- 3 317 070
- FR-A- 2 097 628
- GB-A- 1 025 632
- GB-A- 2 047 120

## Beschreibung

Die Erfindung betrifft einen Rotor für Schlägermühlen mit achsparallelen Reihen von Schlaghämmern, die zu mehreren schwenkbar auf Rohren angeordnet sind, die in ihrer Lage zwischen Rotorscheiben durch Bolzen gesichert sind, die die Rohre in ihrer Axialrichtung durchdringen und in den äußern Rotorscheiben festgelegt sind.

Man wählt eine solche Bauart, damit man eine größere Zahl der meist aus flachen Stahlplatten bestehenden Schläger außerhalb der Schlägermühle auf ihrer gemeinsamen Achse aufbringen und sie als Ganzes gegen ein entsprechendes verschliessenes Schlägerpaket austauschen kann, so daß die Stillstandzeiten der Schlägermühle kurz gehalten werden können.

Bei einer bekannten Schlägermühle der eingangs beschriebenen Art (GB-A-1 025 632) erfolgt die Lagerung der zwischen je zwei benachbarten Rotorscheiben angeordneten, aus einem Rohr und den auf diesem gelagerten Schlägern bestehenden Schlägerpakete in den Rotorscheiben über die Sicherungsbolzen, die in die Rohre eingeschoben sind. Die Länge der Rohre entspricht dem lichten Abstand benachbarter Rotorscheiben. infolge dieser mittelbaren Lagerung der Schlägerpakete in den Rotorscheiben sind die Schlägerpakete bei dem für den Austausch eines verschlissenen Schlägerpaketes gegen ein neues notwendigen Herausziehen der Sicherungsbolzen ohne jeden Halt im Rotor und würden aus diesem Herausfallen, wenn sie nicht von Hand oder in anderer Weise gehalten werden. Ebenso muß ein Schlägerpaket beim Einbau in den Rotor von Hand oder in anderer Weise in der genauen Lage gehalten werden, damit der Sicherungsbolzen in das Rohr eingeschoben werden kann.

Der Erfindung liegt die Aufgabe zugrunde, diese Nachteile der bekannten Schlägermühle dadurch zu vermeiden, daß die Rohre selbst in den Rotorscheiben so gelagert sind, daß sie bei der beim Aus- bzw. Einbau der Schlägerpakete gewählten Drehstellung des Rotors nicht aus der Lagerung herausfallen können, während die in die Rohre eingeschobenen Bolzen nur der Sicherung der Schlägerpakete in der Lagerung auch für andere Rotordrehstellungen dient.

Das wird erfindungsgemäß dadurch erreicht, daß die Rohre in an den Rotorscheiben vorgesehene, zur Rotorachse hin offene Lagerschalen eingehängt und in der eingehängten Lage durch die Bolzen gesichert sind.

Bei der aus der GB-A-1 025 632 bekannten Schlägermühle wäre eine solche Lagerung der Schlägerpakete nicht möglich, weil die Rohre, auf denen die Schläger angeordnet sind, sehr dünn sind und der Stützung durch die Bolzen bedürfen.

Aus der DE-C-33 17 070 ist allerdings eine Schlägermühle bekannt, bei der die Schläger auf kräftigen rohrartigen Lagerkörpern angeordnet sind. Diese sind aber nur mit einem Ende in einer Rotorscheibe gelagert, indem sie mit diesem Ende in eine entsprechende Ausdrehung der Rotorscheibe von der Seite her eingeschoben werden. Das andere Ende, auf dem jeweils nur ein Schläger gelagert ist, greift nicht in eine Rotorscheibe ein und ist nur über den durch sämtliche rohrartige Lagerkörper geführten Sicherungsbolzen in dieser gelagert. Diese Bauart ist sehr kompliziert und in der Handhabung umständlich, weil im Gegensatz zum Erfingungsgegenstand statt für ein Schlägerpaket für jeden einzelnen Schläger ein gesonderter Lagerkörper vorgesehen ist.

Auch bei der aus der DE-C-722 078 bekannten Schlägermühle ist in jeder Schlägerreihe zwischen je zwei benachbarten Rotorscheiben jeweils nur ein Schläger vorgesehen.

Die Schläger einer Reihe sind auf einem sich über die ganze Rotorlänge erstreckenden Bolzen gelagert, der in hakenförmige Ausnehmungen der Rotorscheiben eingehängt ist. Er wird in diesen Ausnehmungen durch Füllstücke festgelegt, die ihrerseits durch die Rotorscheiben umschließende, zweiteilige Schellen gesichert werden. Abgesehen davon, daß auch bei diesem Rotor keine Schlägerpakete vorgesehen sind, müssen sämtliche Schläger einer Reihe gleichzeitig ausgebaut werden, wobei die auch die Füllstücke der anderen Schlägerreihen sichernden Schellen abgenommen werden müssen, so daß die Gefahr besteht, daß beim Ausbau einer Schlägerreihe sich auch andere Schlägerreihen ungewollt vom Rotor lösen. Jedenfalls handelt es sich auch hier um eine sehr komplizierte Bauart.

Beim Erfindungsgegenstand ist es vorteilhaft, wenn von den die Schläger tragenden Rohren auf die Rotorlänge zwei oder mehr axial hintereinander vorgesehen sind, die durch einen sich über die gesamte Rotorlänge erstreckenden Bolzen festgelegt sind.

Die Enden der Rohre werden dabei in seitlich an die betreffenden Rotorscheiben angesetzte, z.B. angeschweißte zur Rotorachse hin offene Lagerkörper eingehängt. Sollen die Achsen zwischen ihren Enden nochmals gestützt werden, so werden zwischen je zwei benachbarten Rotorscheiben hakenförmige radial Lagerbleche vorgesehen, die auf der die Rotorachse umschließenden Hohlwelle befestigt, z.B. auf diese aufgeschweißt sind.

In der Zeichnung ist ein Ausführungsbeispiel eines Rotors für Schlägermühlen gemäß der Erfindung dargestellt, und zwar zeigt
Fig. 1 eine Seitenansicht des Rotors, zur Hälfte im Schnitt, und
Fig. 2 eine Stirnansicht des Rotors teils im Schnitt.

Der Rotor besteht aus einer Hohlwelle 1 und aufgeschweißten Rotorscheiben 2. Zwischen je zwei Rotorscheiben sind hakenförmige Stützbleche 3 auf der Hohlwelle befestigt. Auf den einander zugewendeten Seitenflächen der Rotorscheiben 2 sind zur Rotorachse hin offene Lagerkörper 4 angeordnet. Die Stützbleche 3 weisen seitliche Ausnehmungen 5 auf, die in nach außen geschlossene Lagerbuchten 6 führen. Die Rotorscheiben 2 weisen zentral zu den Lagerkörpern 4 Bohrungen 7 auf, durch die Sicherungsbolzen 8 eingeführt sind. In die Lagerkörper 4 und die Lagerbuchten 6 sind Schlägerpakete eingehängt, die aus einer rohrförmigen Achse 9, schwenkbar darauf angeordneten Schlägern 10 und Abstandsbuchsem 11 bestehen. Die Schlägerpakete 9, 10, 11 sind durch die Sicherungsbolzen 8 in ihrer Lage festgelegt.

Der Ein- und Ausbau der Schlägerpakete 9, 10, 11 erfolgt, wenn sich diese gemäß Fig. 2 etwa im rechten unteren Quadranten befinden, in dem die rohrförmigen Achsen 9 auch bei herausgezogenem Sicherungsbolzen 8 aus den Lagerkörpern 4 und den Lagerbuchten 6 nicht herausfallen können. Man kann daher nach dem Herausziehen des betreffenden Sicherungsbolzens die verschlissenen Schlägerpakete einzeln aus dem Rotor aushängen und statt ihrer neue einhängen, ohne daß es bis zu ihrer endgültigen Sicherung durch Einschieben des Sicherungsbolzens zusätzlicher Haltemittel bedarf.

## Patentansprüche

1. Rotor für Schlägermühlen mit achsparallelen Reihen von Schlaghämmern (10), die zu mehreren schwenkbar auf Rohren (9) angeordnet sind, die in ihrer Lage zwischen Rotorscheiben (2) durch Bolzen (8) gesichert sind, die die Rohre (9) in ihrer Axialrichtung durchdringen und in den äußeren Rotorscheiben festgelegt sind, dadurch gekennzeichnet, daß die Rohre (9) in an den Rotorscheiben (2) vorgesehene, zur Rotorachse hin offene Lagerschalen (4, 5) eingehängt und in der eingehängten Lage durch die Bolzen (8) gesichert sind.

2. Rotor nach Anspruch 1, dadurch gekennzeichnet, daß auf die Rotorlänge zwei oder mehr mit Schlägern (10) versehenen Rohre (9) vorgesehen sind, die durch einen sich über die gesamte Rotorlänge erstreckenden Bolzen (8) festgelegt sind.

3. Rotor nach Anspruch 1 oder 2, dadurch gekennzeichnet, daß die Enden der Rohre (9) in seitlich an die benachbarten Rotorscheiben (2) angesetzte, zur Rotorachse hin offene Lagerkörper (4) eingehängt sind.

4. Rotor nach einem der vorhergehenden Ansprüche, dadurch gekennzeichnet, daß zwischen zwei benachbarten Rotorscheiben (2) hakenförmige radiale Lagerbleche (3) vorgesehen sind, die auf einer die Rotorachse umschließenden Hohlwelle (1) befestigt, z.B. auf diese aufgeschweißt, sind.

## Revendications

1. Rotor pour broyeurs à batteurs muni de marteaux batteurs (10) qui sont enfilés à axes parallèles et de manière pivotante sur des tubes (9) et retenus dans leur position entre des disques du rotor (2) par des boulons (8), ceux-ci traversant en direction axiale les tubes (9) et étant fixés dans les disques extérieures, caractérisé en ce que les tubes (9) sont suspendus dans des coussinets de palier (4, 5) qui sont ouverts envers l'axe du rotor (2) et se trouvent montés aux disques, les boulons (8) ayant la fonction de retenir les tubes dans cette position suspendue.

2. Rotor conforme à la revendication 1 caractérisé en ce que surtoute sa longueur, il est muni de deux ou trois tubes (9), qui portent des batteurs (10) et sont fixés par un boulon (8), ce dernier traversant la longueur totale du rotor.

3. Rotor selon revendication 1 et 2, caractérisé en ce que les extrémités des tubes (9) sont suspendues dans des paliers (4), qui sont ouverts envers l'axe du rotor et montés aux côté des disques (2) immédiatement voisines.

4. Rotor selon l'une quelconque des revendications précédentes, caractérisé en ce que des tôles radiaux de palier (3) en forme de crochet sont montés soit par soudage, soit d'autre manière entre deux disques (2) voisines sur un arbre creux (1), qui, de sa part, enferme l'axe du rotor.

## Claims

1. A rotor for beater mills equipped with rows of hammers (10) with parallel axes, a plurality of hammers swing-mounted on sleeves (9), the latter being retained in position between rotor disks (2) by means of bolts (8) passing through the sleeves (9) in an axial direction and secured in the outer rotor disks, thus characterized in that the sleeves (9) are mounted in bearing seats (4, 5) provided on the rotor disks (2) and open in the direction of the rotor axle, whereby the sleeves are secured in the installed position by the bolts (8).

2. A rotor according to Claim 1, thus characterized in that two or more sleeves (9) equipped with hammers (10) are provided over the length of the rotor and are secured in position by a bolt (8) which extends over the full length of the rotor.

3. A rotor according to Claim 1 or 2, thus characterized in that the ends of the sleeves (9) are located in bearing seats (4) which are arranged laterally on the adjacent rotor disks (2) and open in the direction of the rotor axle.

4. A rotor according to one of the above claims, thus characterized in that hook-shaped radial mountings (3) are provided between two adjacent rotor disks (2) and are affixed, for example, by welding to a hollow shaft (1) enclosing the rotor axle.
